# EUROPÄISCHE PATENTSCHRIFT

(11) **EP 0 157 927 B1**
(45) Veröffentlichungstag und Bekanntmachung des Hinweises auf die Patenterteilung: **22.03.1989**
(21) Anmeldenummer: 84115156.6
(22) Anmeldetag: 11.12.1984
(51) Int. Cl.: H01F 17/04, H01F 17/02, H01F 15/10

(54) **Elektronisches Bauteil, insbesondere für eine Chip-Induktivität**
Electronic component, in particular a chip inductance
Composante électronique, en particulier une micro-inductance

(30) Priorität: 23.03.1984 DE 3410811
(43) Veröffentlichungstag der Anmeldung: 16.10.1985
(73) Patentinhaber: SIEMENS AKTIENGESELLSCHAFT, 80333 München (DE)
(72) Erfinder: Autenrieth, Lothar, Ingenieur grad., D-8411 Hainsacker (DE); Marth, Kurt, Dilp.-Physiker, D-8400 Regenburg (DE); Schindler, Josef, Ingenieur, D-8400 Regensburg (DE)

(56) Entgegenhaltungen:
- EP-A- 0 025 605
- EP-A- 0 079 659
- DE-A- 3 225 782
- GB-A- 567 963
- GB-A- 1 055 808
- US-A- 3 287 678
- US-A- 3 585 553

## Beschreibung

Die vorliegende Erfindung betrifft eine Chip-Induktivität mit einem massiven Kernteil mit senkrechter prismatischer Raumform, insbesondere Quader oder Würfel, bestehend aus ferromagnetischem oder elektrisch nichtleitendem Werkstoff, insbesondere Ferrit, Keramik oder Kunststoff, mit an bevorzugt getrennten Seitenflächen des Kernteils angeordneten elektrischen Kontaktflächen und mit einer als Wickelraum dienenden hohlzylindrischen Aussparung, in der ein Wickelträger samt Wicklung untergebracht ist.

Chip-Induktivitäten sind im Vergleich zu üblichen bedrahteten Induktivitäten kleiner, mit geringerem Aufwand herstellbar und für den Einsatz in Bestückungsautomaten für Leiterplatten geeigneter. Die bekannten Chip-Induktivitäten sind teils in Schichttechnik hergestellte oder mit rechteckigen oder zylinderförmigen drahtbewickelten magnetischen Kernen ausgerüstet.

Zur Fertigung der Chip-Induktivität in Schichttechnik wird ein Träger mit einer magnetischen Schicht beschichtet und auf diese Schicht eine zu einer Spule geformte Leiterbahn aufgebracht, wobei - je nach gewünschter Induktivität - die so gefertigte Teilinduktivität mit weiteren Teilinduktivitäten zu einem Stapel zusammengefaßt wird. Zur Durchkontaktierung der Enden der Spulen sind zahlreiche, hier nicht näher erläuterte Verfahren bekannt.

Diese Chip-Induktivitäten zeichnen sich durch ihre raumsparende Bauweise aus, sind unmittelbar mit gedruckten Leiterplatten verlötbar und erfordern keine zusätzlichen Drähte als Anschlußelemente.

Nachteilig ist ihre durch die Schichttechnik bedingte, komplizierte Herstellung. In der Fertigung unvermeidbare Schichtdicken-Schwankungen der magnetischen Schicht verursachen unerwünschte Schwankungen der L- und Q-Werte der Induktivitäten. Als Werkstoff für die Spulen-Leiterbahnen muß beispielsweise Silber oder eine Silber-Palladium-Legierung verwendet und ein hoher ohmscher Widerstand der Leiterbahnen in Kauf genommen werden. Da die Leiterbahnen in die magnetische Schicht eingebettet sind, tritt, verursacht durch den geschlossenen Magnetkreis, bereits bei geringen Werten eine magnetische Sättigung ein; die Gleichstrom-Vormagnetisierungseigenschaften der Chip-Induktivität sind folglich verschlechtert. Auch ist die Anzahl der Spulenwindungen nicht beliebig hoch wählbar und damit keine beliebig hohe Induktivität einstellbar.

Eine Chip-Induktivität der eingangs genannten Art, also eine mit einem massiven Kernteil ausgerüstete Induktivität zeigt die EP-A-25605. Das Kernteil dieser Induktivität ist mit einem Sackloch und einer mittig im Sacklochboden angeordneten Durchbrechung versehen, in die ein vereinzelter, d.h. nicht in einem Stück mit dem Kernteil gefertigter Rollenkern mittels seines Zapfens eingeklebt ist. Die Elektroden sind bei dieser Ausführung an den Sacklochrand herangeführt und dort mit den Wickelenden kontaktiert.

Das Einkleben des Rollenkerns führt abgesehen vom erheblichen Arbeitsaufwand zu beträchtlichen Schwankungen hinsichtlich der erforderlichen zentrischen Ausrichtung des Rollenkerns im Kernteil. Diese Ausführung bietet darüberhinaus nur einen beschränkten Wickelraum und erfordert zudem einen preßtechnisch nicht leicht herstellbaren Rollenkern. Da der Rollenkern zwei an seinen Wickelträger angeformte Flanschenden aufweist, ist eine Bewicklung des Wickelträgers nur in einer Lage möglich, in welcher der Rollenkern in räumlichen Abstand zum Kernteil angeordnet ist. Eine einstückige Verbindung des Rollenkerns mit dem Kernteil scheidet folglich aus.

Die EP-A-79 659 zeigt eine Chip-Induktivität mit zwei Kernteilen, wobei das eine als Abgleichelement und das andere als Rollenkern gestaltet ist, der mit einem mit Kontaktfüßen ausgestalteten Sockel einstückig verbunden ist.

Die GB-A-567963 beschreibt einen hinlänglich bekannten Schalenkern bestehend aus einem Deckelteil und einem Kernteil mit einem einstükkig mit diesem Kernteil verbundenen Butzen.

Die DE-OS 3 225 782 AI zeigt darüberhinaus eine mit einem Ferrit-Rollenkern ausgerüstete Chip-Induktivität, bei welcher der bewickelte Rollenkern in einen quaderförmigen Verguß eingebettet ist, gegen dessen eine Stirnfläche die Enden streifenförmiger Anschlußelemente anliegen, die mit ihren anderen Enden mit elektrisch leitenden, lötfähigen Schichten der Stirnflächen der Rollenkernflansche kontaktiert sind.

Als nachteilig erweist sich bei dieser Ausführung, daß die äußeren Anschlußelemente zwei zusätzlich durch einen Gießvorgang unterbrochene Bearbeitungsschritte erfordern, nämlich zuerst die Kontaktierung mit den äußeren Stirnflächen des Ferrit-Rollenkerns und schließlich nach erfolgtem Verguß die abschließende Umbördelung in Richtung parallel zu den entsprechenden Stirnflächen des durch Verguß geschaffenen Quaders.

Der vorliegenden Erfindung liegt die Aufgabe zugrunde, eine z.B. als HF-Drossel einsetzbare Chip-Induktivität der eingangs genannten Art zu schaffen, die nur mit geringem Aufwand herstellbar ist und weitgehend geschirmt werden kann, ohne Beeinträchtigung der Güte kontaktierbar ist und i. u. wahlweise sowohl kleine als auch große Induktivitäten mit hoher Güte ermöglicht.

Zur Lösung dieser Aufgabe sieht die Erfindung bei einer Chip-Induktivität gemäß Oberbegriff des Anspruches 1 vor, daß die Aussparung eine hohlzylindrische ist, die einen einstückig mit dem Kernteil verbundenen und als Träger der Wicklung dienenden Butzen umschließt, daß die die elektrischen Kontaktflächen tragenden Seitenflächen des Kernteils über randoffene Kanäle mit der Aussparung verbunden sind und daß die Enden der Wicklung durch die Kanäle zu den elektrischen Kontaktflächen geführt und mit diesen kontaktiert sind.

Falls das massive Kernteil aus elektrisch nichtleitendem Werkstoff wie Keramik oder Kunststoff besteht, eignet es sich z.B. zur Herstellung sog. Luftspulen in Chip-Bauweise. Bei Verwendung ferromagnetischer Werkstoffe für das Kernteil, dient dieses bevorzugt zur Schaffung von HF-Drossel-Chips, Übertrager-Chips usw.

Ein magnetischer Schluß der Chip-Induktivität läßt sich durch Abdeckungen aus ferromagnetischem Material bewirken, die auf die mit der Aussparung ausgebildete Seitenfläche des Kernteiles aufgebracht wird.

Der erforderliche magnetische Schluß ist auch durch eine Abdeckung aus Gießharz erreichbar, das mit Carbonyleisen- oder Ferritpulver vermischt ist, das den freien Raum in den Kanälen und der Aussparung ausfüllt.

Die Erfindung wird nachstehend anhand von Ausführungsbeispielen näher erläutert. Es zeigt:
Fig. 1 ein massives Kernteil nach der Erfindung in perspektivischer und teils geschnittener Ansicht,
Fig. 2 in der Darstellung nach Fig. 1 ein Kernteil nach Fig. 1 mit eingesetzter elektrischer Wicklung,
Fig. 3 in der Darstellung nach Fig. 1 eine HF-Drossel mit einem zweiten Ausführungsbeispiel eines Kernteils,
Fig. 4 in der Darstellung nach Fig. 1 ein weiteres Ausführungsbeispiel einer HF-Drossel mit gegenüber Fig. 1 bis 3 abgewandeltem Kernteil,
Fig. 5 gleichfalls in der Darstellung nach Fig. 1 ein weiteres Ausführungsbeispiel einer HF-Drossel mit gegenüber Fig. 1 bis 4 unterschiedlichem Kernteil.

In den Figuren sind dabei gleiche Teile mit gleichen Bezugszeichen bezeichnet.

Das in Fig. 1 dargestellte massive Kernteil 1 für eine Chip-Induktivität, z.B. HF-Drossel oder Übertrager, besteht je nach zu schaffender Induktivität aus einem ferromagnetischen Werkstoff, insbesondere Ferrit, oder, falls z.B. eine Luftspule in Chip-Bauweise gefertigt werden soll, aus elektrisch nichtleitendem Werkstoff, insbesondere Keramik oder Kunststoff. Das Kernteil 1 an sich besitzt eine senkrechte prismatische Raumform, bevorzugt eine Würfel- oder Quaderform. Denkbar sind auch senkrechte prismatische Raumformen mit fünf- und mehreckigem Grundriß.

Als Wickelraum für eine z.B. in Fig. 2 gezeigte Wicklung 16 dient eine hohlzylindrische Aussparung 2, die einen Butzen 10 umschließt. Insbesondere für Kernteile aus Keramik oder Kunststoff, wie sie bevorzugt für Luftspulen zum Einsatz gelangen, kann die hohlzylindrische Aussparung 2 durch eine butzenfreie, ausschließlich sacklochartige Aussparung ersetzt sein.

Einander gegenüberliegende Seitenflächen des Kernteils 1 sind mit elektrisch leitenden Kontaktflächen 3 bedeckt, die beispielsweise im sog. Nikkel-Carbonyl-Verfahren auf diese Seitenflächen niedergeschlagen und mit hochschmelzendem Lot überzogen sind. Zur Heranführung der Wickelenden 17, 18 der Wicklung 16 an die Kontaktflächen 3 sind von den Kontaktflächen 3 zur Aussparung 2 führende randoffene Kanäle 4, 5 vorgesehen. Die Kontaktflächen 3, die bevorzugt die jeweils gesamten Seitenflächen bedecken, übergreifen zweckmäßigerweise die Stirnkanten 6, 7 zu den benachbarten Seitenflächen und bedecken die Randflächen 8, 9 dieser Seitenflächen. Hierdurch wird, z.B. bei spiegelbildlicher Anordnung eines zweiten Kernteils, auf dem ersten die Verbindung der beiden Kernteile erleichtert und zusätzlich durch die in die Kanäle 4, 5 hineinreichenden, lötfähigen Kontaktschichten 3 die Kontaktierung 19 der Wickelenden 17, 18 mit den Kontaktschichten 3 erleichtert.

Zur selbsttätigen Richtungserkennung, d. h. zur Identifizierung der Chip-Position oder -Richtung, wie sie beim Einsatz dieser Chips für Bestükkungsautomaten z.B. für gedruckte Leiterplatten vorteilhaft ist, sind - wie in Fig. 3 dargestellt ist - entsprechende Stirnkanten 12, 13 des Kernteils 1 abgeschrägt. Hierdurch ist eine sichere Erkennung der Chip-Richtung und Positionierung der Anschlüsse in Bezug auf die Leiterplatte möglich.

Die Stirnfläche 11 des Butzens 10 kann gemäss Fig. 1 bis 3 mit der ausgesparten Seitenfläche des Kernteils 1 plan oder, wie dies in Fig. 4 und 6 gezeigt ist, gegenüber der Stirnkante der Aussparung 2 zurückgesetzt sein. In den beiden letztgenannten Fällen besitzt das Kernteil zusätzlich einen z.B. kreisscheibenförmigen Deckel 14 (siehe Fig. 4) bzw. den in Fig. 5 dargestellten, rechteckförmigen Deckel 15. Die freien Stirnflächen der Deckel 14 bzw. 15 sind dabei bevorzugt plan zur ausgesparten Seitenfläche des Kernteils 1. Zu diesem Zweck kann - wie dies in Fig. 5 dargestellt ist - die den Deckel 15 tragende Seitenfläche samt Stirnfläche 11 des Butzens 10 gegenüber den Randbereichen 21 dieser Seitenfläche um den Betrag der Deckeldicke zurückgesetzt sein.

Welche Deckelart letztlich gewählt wird, hängt bei Kernteilen und Deckeln aus Ferrit im wesentlichen von den an den magnetischen Schluß gestellten Anforderungen ab. Denkbar ist auch - wie dies in Fig. 3 bzw. zusätzlich zum Deckel 15 Fig. 5 zeigt - eine Einbettung der Wicklung 16 bzw. ein Ausgießen der Aussparung 2 samt Kanälen 4, 5 mit Vergußmasse, insbesondere Epoxidharz, das zur Erzeugung bzw. Erhöhung der magnetischen Schirmwirkung der Chip-Induktivität mit Carbonyleisen- oder Ferritpulver gemischt ist.

Denkbar im Rahmen vorliegender Erfindung ist i.ü., daß auch der Deckel quasi als massives Kernteil ausgebildet ist, und daß beide Kernteile sog. Schalenkernhälften bilden, die je nach gewünschtem Luftspalt entsprechend zurückgesetzte Butzen-Stirnflächen 11 aufweisen. Jeweils paarweise und spiegelbildlich übereinander angeordnet, ergeben sich so Kerne mit ausgezeichnetem magnetischen Schluß.

## Patentansprüche

1. Chip-Induktivität mit einem massivem Kernteil (1) mit senkrechter prismatischer Raumform, insbesondere Quader oder Würfel, bestehend aus ferromagnetischem oder elektrisch nichtleitendem Werkstoff, insbesondere Ferrit, Keramik oder Kunststoff, mit an bevorzugt getrennten Seitenflächen des Kernteils angeordneten elektrischen Kontaktflächen (3) und mit einer als Wickelraum dienenden hohlzylindrischen Aussparung (2), in der ein Wickelträger samt Wicklung untergebracht ist, dadurch gekennzeichnet, daß die Aussparung (2) eine hohlzylindrische ist, die einen einstückig mit dem Kernteil (1) verbundenen und als Träger der Wicklung dienenden Butzen (10) umschließt, daß die die elektrischen Kontaktflächen (3) tragenden Seitenflächen des Kernteils (1) über randoffene Kanäle (4, 5) mit der Aussparung (2) verbunden sind und daß die Enden (17, 18) der Wicklung (16) durch die Kanäle (4, 5) zu den elektrischen Kontaktflächen (3) geführt und mit diesen kontaktiert sind.

2. Chip-Induktivität nach Anspruch 1, dadurch gekennzeichnet, daß die elektrischen Kontaktflächen (3) bevorzugt die gesamten Flächen einander gegenüberliegender Seitenflächen des Kernteils (1) bedecken.

3. Chip-Induktivität nach Anspruch 1 und 2, dadurch gekennzeichnet, dass die elektrischen Kontaktflächen (3) die Stirnkanten (6, 7) zu benachbarten Seitenflächen des Kernteils (1) übergreifen.

4. Chip-Induktivität nach Anspruch 1 bis 3, dadurch gekennzeichnet, daß sich die elektrischen Kontaktflächen (3) teilweise in die Kanäle (4, 5) hineinerstrecken.

5. Chip-Induktivität nach Anspruch 1 bis 4, dadurch gekennzeichnet, daß die elektrischen Kontaktflächen (3) mit einer lötfähigen Schicht bedeckt sind.

6. Chip-Induktivität nach Anspruch 1, dadurch gekennzeichnet, daß zur Richtungserkennung entsprechende Stirnkanten des massiven Kernteils (1) abgeschrägt sind.

7. Chip-Induktivität nach Anspruch 1 bis 6, dadurch gekennzeichnet, daß die Stirnfläche (11) des Butzens (10) gegenüber der Stirnkante der Aussparung (2) zurückgesetzt ist, und daß die Butzen-Stirnfläche (11) und Aussparung (2) mit einem kreisscheibenförmigen Deckel (14) bedeckt sind, der zur ausgesparten Seitenfläche des Kernteils (1) vorzugsweise plan ist.

8. Chip-Induktivität nach Anspruch 1 bis 7, dadurch gekennzeichnet, daß die mit der Aussparung (2) versehene Seitenfläche des Kernteils (1) und die Stirnfläche (11) des Butzens (10) gegenüber den Randflächen (21) dieser Seitenfläche zurückgesetzt sind, und daß diese Seitenfläche mit einem Deckel (15) bedeckt ist.

9. Chip-Induktivität nach Anspruch 7 bis 8, dadurch gekennzeichnet, daß der Deckel (14,15) aus Ferrit, Keramik oder Kunststoff besteht.

10. Chip-Induktivität nach Anspruch 1, dadurch gekennzeichnet, daß die Wicklung (16) und ggf. die Wicklungsenden (17, 18) in Vergußmasse (20), insbesondere Epoxidharz, eingegossen sind.

11. Chip-Induktivität nach Anspruch 10, dadurch gekennzeichnet, daß die Vergußmasse (20) mit Carbonyleisen- oder Ferritpulver versetzt ist.

## Claims

1. Chip inductance having a solid core part (1) of upright prismatic configuration, in particular that of a right parallelepiped or cuboid, consisting of ferromagnetic or electrically non-conductive material, in particular ferrite, ceramic or plastic, having electrical contact surfaces (3) arranged on preferably separate side surfaces of the core part and having a hollow-cylindrical recess (2), which serves as coil space and in which a coil former together with winding is accommodated, characterized in that the recess (82) is a hollow-cylindrical recess which encloses a block (10) integrally joined to the core part (1) and serving as former of the winding, in that the side surfaces of the core part (1) bearing the electrical contact surfaces (3) are connected via channels (4, 5), open at the edges, to the recess (2) and in that the ends (17, 18) of the winding (16) are led through the channels (4, 5) to the electrical contact surfaces (3) and are contacted with the latter.

2. Chip inductance according to Claim 1, characterized in that the electrical contact surfaces (3) preferably cover the entire surfaces of mutually opposite side surfaces of the core part (1).

3. Chip inductance according to Claims 1 and 2, characterized in that the electrical contact surfaces (3) overlap the face edges (6, 7) with neighbouring side surfaces of the core part (1).

4. Chip inductance according to Claims 1 to 3 characterized in that the electrical contact surfaces (3) partially extend into the channels (4, 5).

5. Chip inductance according to Claims 1 to 4, characterized in that the electrical contact surfaces (3) are covered by a solderable layer.

6. Chip inductance according to Claim 1, characterized in that, for directional recognition, corresponding face edges of the solid core part (1) are bevelled.

7. Chip inductance according to Claims 1 to 6, characterized in that the face surface (11) of the block (10) is set back from the face edge of the recess (2), and in that the block face surface (11) and recess (2) are covered by a disc-shaped cover (14), which is preferably level with the recessed side surface of the core part (1).

8. Chip inductance according to Claims 1 to 7, characterized in that the side surface of the core part (1) provided with the recess (2) and the face surface (11) of the block (10) are set back from the edge surfaces (21) of this side surface, and in that this side surface is covered by a cover (15).

9. Chip inductance according to Claims 7 to 8, characterized in that the cover (14, 15) is composed of ferrite, ceramic or plastic.

10. Chip inductance according to Claim 1, characterized in that the winding (16) and, if appropriate, the winding ends (17, 18) are cast in casting compound (20) in particular epoxy resin.

11. Chip inductance according to Claim 10, characterized in that the casting compound (20) is mixed with carbonyl iron powder or ferrite powder.

## Revendications

1. Puce-inductance possédant une partie massive à noyau (1), ayant une forme prismatique droite, notamment parallélépipédique ou cubique, faite de matériau ferromagnétique ou électriquement non conducteur, en particulier en ferrite, céramique ou matière synthétique, avec des surfaces de contact électrique (3) disposées sur des faces latérales, de préférence séparées de la partie à noyau, et avec un évidement (2) en forme de cylindre creux, servant d'espace pour l'enroulement, dans lequel sont logés une carcasse avec un enroulement, caractérisée en ce que l'évidement (2), ayant la forme d'un cylindre creux, entoure un coeur (10) relié d'un seul tenant à la partie à noyau (1) et servant de support de l'enroulement, que les faces latérales de la partie à noyau (1), portant les surfaces de contact électrique (3), sont reliées à l'évidement (2) par des canaux (4, 5) à bords ouverts et que les extrémités (17, 18) de l'enroulement (16) sont amenées à travers les canaux (4, 5) aux surfaces de contact électrique (3) et sont mises en contact avec celles-ci.

2. Puce-inductance selon la revendication 1, caractérisée en ce que les surfaces de contact électrique (3) recouvrent de préférence toute l'étendue de faces latérales opposées de la partie à noyau (1).

3. Puce-inductance selon les revendications 1 et 2, caractérisée en ce que les surfaces de contact électrique (3) s'étendent par-dessus les arêtes (6, 7) jusque sur des faces latérales voisines de la partie à noyau (1).

4. Puce-inductance selon les revendications 1 à 3, caractérisée en ce que les surfaces de contact électrique (3) s'étendent partiellement dans les canaux (4, 5).

5. Puce-inductance selon les revendications 1 à 4, caractérisée en ce que les surfaces de contact électrique (3) sont recouvertes d'une couche soudable.

6. Puce-inductance selon la revendication 1, caractérisée en ce que des arêtes de la partie à noyau (1) massive sont biseautées pour la reconnaissance de son orientation.

7. Puce-inductance selon les revendications 1 à 6, caractérisée en ce que la face frontale (11) du coeur (10) est disposée en retrait par rapport au bord frontal de l'évidement (2) et que la face frontale (11) du coeur et l'évidement (2) sont recou- verts par un couvercle circulaire (14) dont le dessus est situé de préférence dans le même plan que la face latérale évidée de la partie à noyau (1).

8. Puce-inductance selon les revendications 1 à 7, caractérisée en ce que la face latérale de la partie à noyau (1) pourvue de l'évidement (2), de même que la face frontale (11) du coeur (10), sont disposées en retrait par rapport aux zones marginales (21) de cette face latérale et que cette face latérale est recouverte par un couvercle (15).

9. Puce-inductance selon les revendications 7 et 8, caractérisée en ce que le couvercle (14, 15) est en ferrite, céramique ou matière synthétique.

10. Puce-inductance selon la revendication 1, caractérisée en ce que l'enroulement (16) et, éventuellement, les extrémités (17, 18) de l'enroulement sont enrobés dans une masse de compoundage (20), notamment dans une résine époxy.

11. Puce-inductance selon la revendication 10, caractérisée en ce que la masse de compoundage (20) est mélangée avec du fer-carbonyle ou de la poudre de ferrite.
